# EUROPÄISCHE PATENTSCHRIFT

(11) **EP 1 111 175 B1**
(45) Veröffentlichungstag und Bekanntmachung des Hinweises auf die Patenterteilung: **03.03.2004**
(21) Anmeldenummer: 99125878.1
(22) Anmeldetag: 24.12.1999
(51) Int. Cl.: E05C 19/06

(54) **Verschluss für Gerätetüren**
Lock for door of apparatus
Serrure de portes d'appareils

(43) Veröffentlichungstag der Anmeldung: 27.06.2001
(73) Patentinhaber: Rahrbach GmbH, D-42579 Heiligenhaus (DE)
(72) Erfinder: Braetsch, Ernst-Christian, 45219 Essen (Kettwig) (DE)
(74) Vertreter: Schulte, Jörg

(56) Entgegenhaltungen:
- EP-A- 0 806 532
- EP-A- 0 908 590
- DE-A- 2 457 254
- DE-A- 4 208 216
- FR-A- 1 251 521
- US-A- 2 857 191
- US-A- 5 050 296

## Beschreibung

### Technisches Gebiet

Die Erfindung betrifft einen Verschluß für Türen von Geräten, in denen Waren oder Lebensmittel erhöhter Temperatur und/oder Druck ausgesetzt sein können, bestehend aus einem am Gerätegehäuse befestigbaren Schließzapfen, der quer zu seiner Längsachse mindestens eine Rastvertiefung aufweist, und einem Riegelelement, das unter Federkraft in die genannte Rastvertiefung eintauchen kann, und einem mit dem Riegelelement verbundenen Betätigungsgriff.

### Stand der Technik

Aus der DE 42 08 216 A1 ist ein Türverschluß, vorzugsweise für Heißgerätetüren, bekannt geworden, der folgenden Aufbau aufweist: In die Tür ist ein Schließzapfen eingesetzt, der unverschieblich drehbar gelagert ist und außenseitig einen Handgriff aufweist. Der Schließzapfen ist mit einer Rückholfeder gekoppelt und weist eine Riegelnut auf, die in einem bestimmten Umfangsabschnitt angeordnet ist. Eine Wand der Riegelnut ist der Türfläche zugewandt, verläuft also parallel zur Türfläche.

Am Gerätegehäuse ist ein Schloßkasten vorgesehen, der eine Öffnung für das Einführen des Schließzapfens aufweist. In dem Schloßkasten ist ein quer zur Bewegungsbahn des Schließzapfens verschiebbares Riegelglied gelagert, das unter Federkraft steht und gegen den Schließzapfen gepreßt wird.

Das Riegelglied ist als Riegelschieber ausgebildet, der in zwei unterschiedliche Nuten des Schließzapfens eingreifen kann. Wenn die Tür fest verschlossen ist, ruht der Riegelschieber in der inneren, dem Türblatt benachbarten Nut. Die Rückholfeder stellt den Schließzapfen auf diejenige Drehstellung ein, in der die Axialebene der ersten Nut mit der Bewegungsbahn des Riegelschiebers fluchtet.

Beim Schließen der Tür wird der Schließzapfen so weit in die Aufnahmeöffnung des Schloßkastens gedrückt, bis der Riegelschieber in die erste Nut einrastet. Dabei ist die Türdichtung zusammengepreßt.

Zum Öffnen der Tür wird der Schließzapfen um seine Längsachse gedreht, bis der Riegelschieber aus der ersten Nut herausgedrückt ist, der Schieber also auf der Grundfläche der zweiten Nut gleiten kann. Die Rückfederkraft der Türdichtung drückt das Türblatt um einige mm oder cm auf, bis die Bewegung durch die Anschlagfläche der zweiten Nut begrenzt wird. In dieser Stellung wird das Türblatt so lange festgehalten, bis der Handgriff erneut, aber jetzt um einen größeren Winkel, verdreht wird. Der Riegelschieber wird dann so weit hochgedrückt, bis seine Kante über den zylindrischen Teil des Schließzapfens gleiten kann, so daß die Tür voll zu öffnen ist.

Zwischen Türblatt und Schließzapfen ist eine Rückstellfeder vorgesehen, die versucht, den ausgelenkten Handgriff in die Mittelstellung zu drücken. Eine weitere Rückstellfeder bewegt den Riegelschieber in die eine oder andere Nut des Schließzapfens. Diese Feder muß aber - zumindest bei einer Ausführungsform - so stark sein, daß sie in der Zwischenstellung den Riegelschieber auf dem Grund der zugehörigen Nut hält, daß also der Handgriff nicht selbsttätig in die Mittelstellung geht. Dann nämlich würde der Verschluß ohne Berührung des Handgriffes ganz öffnen.

Der beschriebene Türverschluß ist relativ aufwendig, weil er außer dem in der Tür zu lagernden Schließzapfen mit unterschiedlich ausgefrästen Nuten und einer Rückstellfeder einen teuren Schloßkasten benötigt, in dem der Riegelschieber leicht beweglich gegen die Kraft der genannten Feder verschiebbar gelagert werden muß.

Der Verschluß ist aber auch störanfällig, weil sich der Schließzapfen und der Riegelschieber durch Reibung abnutzt. Falls die Scharniere oder sonstige Teile nachgeben, besteht die Gefahr des Verklemmens.

Aus dem US-Patent 5,050,926 ist ein Verschluss für eine Klappe im Kofferraumboden eines Kraftfahrzeuges bekannt geworden, der folgenden Aufbau aufweist:

Ein Bolzen mit tangentialer Nut ist an der Wand des Behälters befestigt. Als Verschlusselement dient eine in die Nut eingreifende Schenkelfeder, die in der Ebene der Klappe liegt und durch eine Handhabe und ein Spreizelement auseinander gedrückt werden kann. Beim Schließen wird die Schenkelfeder durch dass kegelförmige Ende des Bolzens auseinander gedrückt. Dieser Vorgang ist mit starker Reibung und Abnutzung verbunden, so dass dieses Prinzip für gewerbliche Geräte mit über hundert Betätigungen pro Tag nicht geeignet erscheint.

### Darstellung der Erfindung

Der Erfindung liegt die Aufgabe zugrunde, auf Dauer eine Reduzierung der Schließsicherheit zu vermeiden und einen besonders zuverlässigen und preiswerten ein- oder zweistufigen Türverschluß zu schaffen, der von seiner Konstruktion her größere Toleranzen an Tür und Gehäuse zuläßt.

Es ist weiterhin Aufgabe der Erfindung, die Montageschritte sehr einfach zu gestalten und die Einbauzeiten zu minimieren.

Erfindungsgemäß gelingt dies dadurch, daß das Riegelelement aus einem U-förmigen Federbügel besteht, dessen Ebene beim in der Tür eingebautem Verschluss senkrecht auf der Tür steht und der so auf der im Türblatt lagerbaren Welle des Betätigungsgriffes befestigt ist, dass sein Quersteg federnd senkrecht zur Drehachse auslenkbar ist, und daß der Betätigungsgriff durch eine Schenkelfeder in der Mittelstellung gehalten ist, aus der er so weit auslenkbar ist, daß der Quersteg des federnden Bügels auf eine achsparallele Fläche des Schließzapfens angehoben wird, wodurch sich die Tür öffnen läßt.

Bei einem bevorzugten Ausführungsbeispiel ist der Schließzapfen so ausgebildet, daß sich zwei Schließstellungen ergeben. Die Tür kann mit einer Bewegung zugedrückt oder zugeschlagen werden, während die Öffnung zwangsläufig in zwei Stufen erfolgt. Bei Bewegung des Betätigungsgriffes im Uhrzeigersinn erfolgt eine Voröffnung, in der heiße Schwaden aus dem Gehäuse abziehen können. Der Griff bewegt sich sofort in die Mittelstellung zurück. Lenkt man ihn jetzt entgegen dem Uhrzeigersinn aus, wird der federnde Riegel ganz freigegeben und die Tür kann voll geöffnet werden.

### Beschreibung der Zeichnungen

Ein Ausführungsbeispiel der Erfindung wird anhand von Fig. 1 - 7 der Zeichnungen erläutert.
- **Fig. 1**: zeigt den Türverschluß von der Seite, wobei ein Teil im Schnitt dargestellt ist,
- **Fig. 2**: die Rückseite des Befestigungsbeschlages,
- **Fig. 3**: eine leicht abgewandelte Form des Beschlages in Ruhestellung,
- **Fig. 4**: das Gleiche bei Auslenkung,
- **Fig. 5**: einen Schließbolzen für einen einstufigen Verschluß,
- **Fig. 6**: einen Schließbolzen für einen zweistufigen Verschluß,
- **Fig. 7**: die Form des Federbügels.

In Fig. 1 ist mit 1 ein Betätigungsgriff bezeichnet, mit 2 ein Griffschild, mit 2a der zylindrische Hals dieses Schildes, mit 3 eine Befestigungsschraube und mit 4 eine sehr kurze Welle. Der Griff 1 wird mit Hilfe der Schraube 3 an der Welle 4 befestigt. Ein 0-Ring 5 verringert die Reibung zwischen Welle 4 und Griffschild 2. An der Welle 4 ist mit Hilfe einer Schraube 6 ein U-förmiger Federbügel 7 befestigt, dessen Quersteg 7a eine Rolle 8 trägt. Auf der Welle 4 ist außerdem eine Schenkelfeder 9 gelagert, die den Griff 1 nach Auslenkung in die Mittelstellung zurückführt. Der Griffschild 2 weist zwei Befestigungslöcher 2b, 2c auf, mit deren Hilfe der Griffschild 2 auf der Tür des Gerätes befestigt werden kann. Vor dem Griffschild 2 ist eine sogenannte Hygienehülse 10 angeordnet, die den Mechanismus vor Staub und Schwaden schützen soll.
Mit 11 ist ein Schließzapfen bezeichnet, der beispielsweise aus Sechskantmaterial hergestellt sein kann. Der vordere Bereich 11 a ist als Kegel ausgebildet, der hintere 11b als Gewindestange.
Im Mittelteil ist unten eine quer zur Hauptachse verlaufende Rastvertiefung 11c ausgefräst, deren Sperrfläche 11c1 senkrecht auf der strichpunktiert angedeuteten Achse steht.

Der Schließzapfen 11 wird mit der Zarge des Gerätegehäuses verschraubt. Wenn man die Tür zudrückt, nähert sich die Rolle 8 dem Kegel 11a. Er lenkt den Federbügel 7 nach unten aus, bis die Rolle 8 in die Rastvertiefung 11c einschnappt. Die Tür ist fest verschlossen, wobei eine umlaufende Dichtung zusammengedrückt wird und eine Gegenkraft ausübt. Wenn man jetzt den Betätigungsgriff um etwa 45° verdreht, wird die Rolle 8 unter Verformung des federnden Bügels 7 nach unten gedrückt, bis die Rolle 8 über die Sperrfläche 11c 1 hinweggleitet

Fig. 2 zeigt das Innere des Griffschildes2: Auf einem Dorn 12 ist die Schenkelfeder 9 gelagert. Beim Verdrehen der Welle 4 wird die Feder 9 verformt. Über den Quersteg 7a ist die Rolle 8 geschoben.

Fig. 3 und 4 stellen achteckige Griffschilde 13 dar, die über Löcher 13a, 13b befestigt werden. Die Schenkelfeder 9 ruht auf einem Dorn 12, der Teil der Welle 4 ist. Mit 4a ist eine achsparallele Fläche bezeichnet, die Nuten 4b, 4c zur Aufnahme des Federbügels 7 aufweist. Die beiden Schenkel der Feder 9 liegen an einer V-förmigen Aussparung 4d. Ihre Enden ruhen an Anschlagflächen 13c, 13d des Griffschildes 13.

Wenn man gemäß Fig. 4 die Welle 4 um etwa 45° im Uhrzeigersinn verdreht, wird die Feder 9 stark zusammengepreßt. Bei Entlastung des Betätigungsgriffes geht sie in die neutrale Mittelstellung zurück.

Fig. 5 zeigt den Schließzapfen 11 für eine einstufige Verriegelung.
In Fig. 5a sind die Umrißlinien unten rund, seitlich parallel und oben prismenförmig. Die Linie 11c deutet die Rastvertiefung an.
In Fig. Sb ist der Querschnitt ein Sechskant.
Fig. 5c zeigt die Seitenansicht mit dem Kegel 11a, der Gewindestange 11b und der Rastvertiefung 11c.
Um einen einstufigen Verschluß in einen zweistufigen umzuwandeln, genügt es, den Schließzapfen 11 durch einen anderen mit zwei Rastvertiefungen zu ersetzen.

Fig. 6 zeigt in Seitenansicht, Draufsicht und Vorderansicht einen Schließzapfen 14 für einen Zweistufenverschluß.

In Fig. 6a ist eine Kegelfläche mit 14a bezeichnet, die Gewindestange mit 14b. Eine erste Rastvertiefung 14c gilt für den dichten Türverschluß, eine zweite 14d für die Voröffnungsstufe. Die eigentlichen Sperrflächen 14c1 und 14d1 stehen senkrecht auf der Achse AB. Die rechte Begrenzung der Rastvertiefung 14d ist eine schräge Fläche 14d2.
Wenn die Tür zugedrückt wird, was ohne Benutzung des Betätigungsgriffes 1 stattfinden kann, bewegt sich die Rolle 8 unter Auslenkung des Federbügels 7 über die Fläche des Kegels 14a, bis sie in der Vertiefung 14d einrastet.
Die Tür könnte in dieser Voröffnungsstufe stehen bleiben. In aller Regel drückt man jedoch so fest, daß die Rolle 8 über die schräge Fläche 14d2 läuft, um bei maximaler Pressung der Dichtung in die Rastvertiefung 14e zu gelangen.
Für die Öffnung der Tür in zwei Stufen ist es ganz wichtig, daß der Schließzapfen 14 zwischen der ersten Rastvertiefung 14c und der zweiten Rastvertiefung 14d eine Zusatzausfräsung 14e erhält, die es als äquidistante Fläche auf versetztem Umfangswinkel ermöglicht, daß die Rolle 8 bei einer 45°-Drehung im Uhrzeigersinn von der ersten Sperrfläche 14c1 freikommt und von der zweiten Sperrfläche 14d1 aufgehalten wird. Anschließend bewegt sich der Betätigungsgriff 1 unter Kraft der Schenkelfeder 9 in die neutrale Mittelstellung, und die Rolle 8 liegt voll in der Rastvertiefung 14d. In dieser Phase kann das Gerät ablüften, d.h., Schwaden, Dampf oder Rauch können entweichen. Um die Tür ganz zu öffnen, muß jetzt der Betätigungsgriff entgegen dem Uhrzeigersinn bewegt werden.
Fig. 6b zeigt den Schließzapfen 14 von oben. Außer den Rastvertiefungen 14c und 14d sowie der Zusatzausfräsung 14e erkennt man eine weitere Zusatzausfräsung 14f, die es der Rolle 8 ermöglicht, bei entsprechender Verdrehung entgegen dem Uhrzeigersinn die Sperrfläche 14d1 zu überwinden.
Fig. 6c stellt den Schließzapfen 14 in der Rückansicht dar. Man erkennt eine weitere Zusatzausfräsung 14g, die so gestaltet ist, daß die Rolle 8 nicht angehoben wird, wenn man zur Erzielung der Voröffnung den Betätigungsgriff 1 entgegen dem Uhrzeigersinn, also in die falsche Richtung bewegt.
Sowohl in der ersten als auch in der zweiten Öffnungsstufe bleibt eine Fehlbedienung ohne Folgen: Der Benutzer registriert den Fehlgriff und bewegt den Griff in die Gegenrichtung.

Das ganze System ist somit absolut narrensicher. Man kann die Tür zudrücken oder zuwerfen. Zur Türöffnung kann eine zusätzliche Feder vorgesehen sein, so daß die Öffnungsbewegung nach der vollständigen Entriegelung von selbst erfolgt.
Es ist auch nicht erforderlich, daß man den Betätigungsgriff 1 wirklich anfaßt. Er kann auch - wenn der Benutzer die Hände nicht frei hat - mit dem Ellenbogen bewegt werden.

Fig. 7a zeigt den Federbügel 7 mit dem Quersteg 7a und der Rolle 8 von oben. Man erkennt, daß der im Grunde U-förmige Bügel aus Federdraht am rechten Ende in unterschiedlichen Abständen abgekantet ist. Die abgebogenen Enden 7b und 7c legen sich bei der Montage in die Aussparungen 4b und 4c (in Fig. 3 und 4). In dieser Position werden sie durch eine angedeutete Scheibe 15 und eine Schraube 16 gesichert.
Fig. 7b zeigt die Teile 7 und 8 von der Seite. Der kürzere Federschenkel 7d wird bei der Montage unter Vorspannung gesetzt. Die entspannte Stellung 8 (dünnere Linie) trägt das Zeichen 7d'.
Fig. 7c zeigt den Federbügel 7 und die Rolle 8 von hinten gesehen in der vorgespannten Lage.

### Gewerbliche Verwertbarkeit

Das beschriebene neuartige System zur ein- oder zweistufigen Verriegelung einer Tür ist außerordentlich einfach, schnell von einer Bauart in die andere umzurüsten und vor allem störunempfindlich. Da das Riegelelement aus einem einfachen Federbügel besteht, gibt es keine Gleitflächen, die durch Fettspuren oder dergl. verkleben könnten. Auch Toleranzen zwischen Tür und Gehäuse, die durch Abnutzung der Scharniere, Temperaturunterschiede oder Verkrustungen auftreten können, haben auf die Funktion nur wenig Einfluß. Falls die Türdichtungen altern und in ihrer Rückfedereigenschaft nachlassen sollte, kann der Schließzapfen mit Hilfe seiner Gewindestange leicht nachjustiert werden.
Um eine Verdrehung des Schließzapfens bei der Montage oder Nachjustierung auszuschließen, kann es zweckmäßig sein, an der Gehäusezarge eine Anschlagfläche vorzusehen, die die Winkelstellung des Schließzapfens auf der den Rastvertiefüngen abgewandten Seite festlegt
Der beschriebene Gerätetürverschluß ist hervorragend geeignet, vor allem in gewerblich genutzten Heißgeräten eingesetzt zu werden.

## Patentansprüche

1. Verschluß für Türen von Geräten, in denen Waren oder Lebensmittel erhöhter Temperatur und/oder Druck ausgesetzt sein können, bestehend aus einem am Gerätegehäuse befestigbaren Schließzapfen (11,14), der quer zu seiner Längsachse mindestens eine Rastvertiefung (11c;14c,14d) aufweist, einem Riegelelement, das unter Federkraft in die genannte Rastvertiefung eintauchen kann, und einem mit dem Riegelelement verbundenen Betätigungsgriff (1),
**dadurch gekennzeichnet,**
**daß** das Riegelelement aus einem U-förmigen Federbügel (7) besteht, dessen Ebene beim in der Tür eingebautem Verschluss senkrecht auf der Tür steht und der so auf der im Griffschild (2) gelagerten Welle (4) des Betätigungsgriffes (1) befestigt ist, daß sein Quersteg (7a) federnd senkrecht zur Drehachse auslenkbar ist, und
**daß** der Betätigungsgriff (1) durch eine Schenkelfeder (9) in der Mittelstellung gehalten ist, aus der er so weit auslenkbar ist, daß der Quersteg (7a) des federnden Bügels (7) auf eine achsparallele Fläche des Schließzapfens angehoben wird, wodurch sich die Tür öffnen läßt.

2. Verschluß nach Anspruch 1, **dadurch gekennzeichnet,**
**daß** der Schließzapfen (11) aus einem Sechskant-Material besteht, das vorne kegelförmig (11a) angespitzt ist, hinten als Gewindestange (llb) ausgebildet ist und im mittleren Bereich eine quer zur Längsachse verlaufende Rastvertiefung (11c) aufweist, deren eigentliche Sperrfläche (11c1) senkrecht zur Längsachse steht.

3. Verschluß nach Anspruch 2, **dadurch gekennzeichnet,**
**daß** die achsparallele Fläche der Rastvertiefung (11c) symmetrisch zu einer Ecke des Sechskant-Profils verläuft, so daß der nach Drehung des Betätigungsgriffes (1) um etwa 45° freigegebene Quersteg (7a) des Federbügels (7) auf einer der benachbarten Flächen des Sechskant-Materials gleiten kann.

4. Verschluß nach Anspruch 1, **dadurch gekennzeichnet,**
**daß** zur Verwirklichung eines Türverschlusses mit Zwischenrast ein Schließzapfen (14) dient, der zwei hintereinanderliegende Rastvertiefungen (14c, 14d) aufweist, die beide gleich tief sind und in Ruhestellung des Betätigungsgriffes (1) parallel zum Quersteg (7a) des Federbügels (7) verlaufen, wobei die erste Rastvertiefung (14c) Zusatzausfräsungen (14e, 14h) derart aufweist,
**daß** bei einer Linksdrehung des Betätigungsgriffes (1) die Blockade erhalten bleibt,
**daß** bei einer Rechtsdrehung der Quersteg (7a) von der ersten in die zweite Rastvertiefung gelangt und
**daß** bei einer anschließenden Linksdrehung infolge einer weiteren Ausfräsung (14f) die völlige Freigabe erfolgt.

5. Verschluß nach Anspruch 4, **dadurch gekennzeichnet,**
**daß** die erste Zusatzausfräsung (14h) eine äquidistante Gleitfläche schafft, die Sperrfläche (14c1) aber beibehält, während die zweite Zusatzausfräsung (14e) ebenfalls eine äquidistante Gleitfläche unter Wegnahme eines Teiles der ersten Sperrfläche (14c1) schafft.

6. Verschluß nach Anspruch 5, **dadurch gekennzeichnet,**
**daß** die zweite Rastvertiefung (14d) eine asymmetrische Sperrfläche (14d1) dergestalt aufweist, daß nur bei Linksdrehung die Freigabe erfolgt.

7. Verschluß nach Anspruch 1, **dadurch gekennzeichnet,**
**daß** der Betätigungsgriff (1) mit einer kurzen Welle (4) im Hals (2a) eines Griffschildes (2) gelagert ist und
**daß** von dieser Welle (4) entlang einer Sekante Material abgetragen ist, um eine Befestigungsfläche für den U-förmigen Federbügel (7) zu schaffen.

8. Verschluß nach Anspruch 7, **dadurch gekennzeichnet,**
**daß** die Welle (4) auf der dem Bügel (7) gegenüber liegenden Seite eine sektorförmige Aussparung (4d) aufweist,
**daß** in dieser Aussparung ein Dorn (12) angeformt ist und
**daß** auf diesem Dorn (12) eine Schenkelfeder (9) sitzt, die bei Bewegung des Betätigungsgriffes (1) verformt wird und den Griff in die Mittelstellung zurückführt.

9. Verschluß nach Anspruch 1, **dadurch gekennzeichnet,**
**daß** der Quersteg (7a) des Federbügels (7) eine Rolle (8) trägt, die Gleitreibung vermeidet.

## Claims

1. A lock for doors of appliances in which goods or foodstuffs can be subjected to high temperature and/or pressure, consisting of a closing pin (11, 14), which can be fixed to the appliance housing and comprises at least one detent cavity (11c; 14c, 14d) at right angles to its longitudinal axis, a locking element, which can plunge under spring force into the said detent cavity, and an operating handle (1) connected to the locking element,
**characterised in that** the locking element consists of a U-shaped spring clip (7), the plane of which is perpendicular to the door when the lock is installed in the door and which is fixed to the shaft (4) of the operating handle (1) mounted on the handle plate (2) in such a manner that its transverse web (7a) can be resiliently deflected perpendicularly to the axis of rotation,
and **in that** the operating handle (1) is retained by a leg spring (9) in the central position, from which it can be deflected to such an extent that the transverse web (7a) of the resilient clip (7) is raised onto an axially parallel surface of the closing pin, by which the door is opened.

2. A lock according to Claim 1,
**characterised in that** the closing pin (11) is made from a hexagonal material which is conically pointed (11a) at the front, at the rear is constructed as a threaded rod (11b) and in the central region comprises a detent cavity (11c) running at right angles to the longitudinal axis, the actual blocking face (11c1) of which is perpendicular to the longitudinal axis.

3. A lock according to Claim 2,
**characterised in that** the axially parallel surface of the detent cavity (11c) runs symmetrically to a corner of the hexagonal profile, so that the transverse web (7a) of the spring clip (7) released after the rotation of the operating handle (1) by roughly 45° can slide on one of the adjacent surfaces of the hexagonal material.

4. A lock according to Claim 1,
**characterised in that** a closing pin (14), which comprises two detent cavities (14c, 14d) which lie one behind the other and are of the same depth and run parallel to the transverse web (7a) of the spring clip (7) in the neutral position of the operating handle (1), serves for the implementation of a door lock with intermediate catch, the first detent cavity (14c) comprising additional milled-out portions (14e, 14h) in such a manner that the locking remains upon a left-hand rotation of the operating handle (1), that the transverse web (7a) moves from the first into the second detent cavity upon a right-hand rotation and that the complete release takes place upon a subsequent left-hand rotation as a result of a further milled-out portion (14f).

5. A lock according to Claim 4,
**characterised in that** the first additional milled-out portion (14h) creates an equidistant sliding face, but retains the blocking face (14c1), while the second additional milled-out portion (14e) also creates an equidistant sliding face with the removal of a part of the first blocking face (14c1).

6. A lock according to Claim 5,
**characterised in that** the second detent cavity (14d) comprises an asymmetrical blocking face (14d1) designed in such a manner that the release only occurs with a left-hand rotation.

7. A lock according to Claim 1,
**characterised in that** the operating handle (1) is mounted by a short shaft (4) in the neck (2a) of a handle plate (2) and **in that** material is removed from this shaft (4) along a secant to create an attachment face for the U-shaped spring clip (7).

8. A lock according to Claim 7,
**characterised in that** the shaft (4) on the side opposite the clip (7) comprises a sector-shaped recess (4d),
**in that** a gudgeon (12) is formed in this recess
and **in that** a leg spring (9), which is deformed upon the movement of the operating handle (1) and returns the handle into the central position, is seated on this gudgeon (12).

9. A lock according to Claim 1,
**characterised in that** the transverse web (7a) of the spring clip (7) bears a roller (8) which avoids sliding friction.

## Revendications

1. Fermeture pour portes d'appareils, dans lesquels des marchandises ou des denrées alimentaires peuvent être exposées à une température et/ou une pression élevée, composée d'un tenon de fermeture (11, 14) pouvant être fixé au boîtier d'appareil et présentant transversalement à son axe longitudinal au moins un renfoncement d'arrêt (11c ; 14c , 14d), d'un élément de verrou qui peut s'enfoncer dans ledit renfoncement d'arrêt sous un effet de ressort, et d'une poignée de commande (1) reliée à l'élément de verrou, **caractérisée en ce que** l'élément de verrou se compose d'une bride de ressort (7) en forme d'U dont le plan est perpendiculaire à la porte lorsque la fermeture est installée sur la porte et qui est fixée sur l'arbre (4) logé dans la plaque de poignée (2) de la poignée de commande (1) de telle sorte que sa barrette transversale (7a) peut être déviée de façon élastique perpendiculairement à l'axe de rotation, et **en ce que** la poignée de commande (1) est maintenue par un ressort à branches (9) dans la position centrale à partir de laquelle elle peut être déviée jusqu'à tel point que la barrette transversale (7a) de la bride élastique (7) est soulevée sur une surface parallèle à l'axe du tenon de fermeture, ce qui permet d'ouvrir la porte.

2. Fermeture selon la revendication 1, **caractérisée en ce que** le tenon de fermeture (11) se compose d'un matériau hexagonal qui est affilé à l'avant sous forme conique (11a), réalisé à l'arrière comme une tige filetée (11b) et présente dans la zone centrale un renfoncement d'arrêt (11c) s'étendant transversalement à l'axe longitudinal, dont la surface de verrouillage (11c1) proprement dite est perpendiculaire à l'axe longitudinal.

3. Fermeture selon la revendication 2, **caractérisée en ce que** la surface parallèle à l'axe du renfoncement d'arrêt (11c) s'étend de façon symétrique à un coin du profilé hexagonal de sorte que la barrette transversale (7a), de la bride de ressort (7), débloquée d'environ 45° après rotation de la poignée de commande (1), peut coulisser sur l'une des surfaces voisines du matériau hexagonal.

4. Fermeture selon la revendication 1, **caractérisée en ce qu'**un tenon de fermeture (14) sert à réaliser une fermeture de porte avec arrêt intermédiaire, le tenon présentant deux renfoncements d'arrêt (14c, 14d) placés l'un après l'autre, qui ont tous les deux la même profondeur et s'étendent en position de repos de la poignée de commande (1) en parallèle à la barrette transversale (7a) de la bride de ressort (7), le premier renfoncement d'arrêt (14c) présentant des fraisures supplémentaires (14e, 14h) de telle sorte que le blocage est maintenu en cas de rotation à gauche de la poignée de commande, qu'en cas de rotation à droite, la barrette transversale (7a) passe du premier au deuxième renfoncement d'arrêt, et qu'en cas de rotation à gauche consécutive, le déblocage total a lieu en raison d'une fraisure (14f) supplémentaire.

5. Fermeture selon la revendication 4, **caractérisée en ce que** la première fraisure supplémentaire (14h) crée une surface lisse équidistante, mais conserve la surface de verrouillage (14c1), tandis que la deuxième fraisure supplémentaire (14e) crée également une surface lisse équidistante avec omission d'une partie de la première surface de verrouillage (14c1).

6. Fermeture selon la revendication 5, **caractérisée en ce que** le deuxième renfoncement d'arrêt (14d) présente une surface de verrouillage asymétrique (14d1) de telle sorte que le déblocage a lieu uniquement en cas de rotation à gauche.

7. Fermeture selon la revendication 1, **caractérisée en ce que** la poignée de commande (1) avec un arbre court (4) est logée dans le col (2a) d'une plaque de poignée (2) et **en ce que** cet arbre (4) enlève du matériau le long d'une sécante pour créer une surface de fixation pour la bride de ressort en forme d'U (7).

8. Fermeture selon la revendication 7, **caractérisée en ce que** l'arbre (4) présente un évidement (4d) en forme de secteur sur la face opposée à la bride (7), **en ce qu'**une broche (12) est rapportée dans cet évidement, et **en ce qu'**un ressort à branches (9) est logé sur cette broche qui se déforme en cas de mouvement de la poignée de commande (1) et ramène la poignée à la position centrale.

9. Fermeture selon la revendication 1, **caractérisée en ce que** la barrette transversale (7a) de la bride de ressort (7) porte un rouleau (8) qui évite la friction de glissement.
